# EUROPÄISCHE PATENTSCHRIFT

(11) **EP 3 020 641 B1**
(45) Veröffentlichungstag und Bekanntmachung des Hinweises auf die Patenterteilung: **19.07.2017**
(21) Anmeldenummer: 15003264.7
(22) Anmeldetag: 16.11.2015
(51) Int. Cl.: B65B 11/48, B65B 51/14, B65B 61/04, B65B 1/02, B65B 1/24

(54) **MATERIAL- UND ENERGIESPARENDES VERPACKUNGSVERFAHREN FÜR PULVERARTIGE PRODUKTE ODER DEREN GEMISCHE**
MATERIAL AND ENERGY SAVING PACKAGING METHOD FOR POWDERY PRODUCTS OR THEIR MIXTURES
PROCÉDÉ D'EMBALLAGE À ÉCONOMIE D'ÉNERGIE ET DE MATÉRIAU POUR DES PRODUITS EN POUDRE OU LEURS MÉLANGES

(30) Priorität: 17.11.2014 DE 102014016907
(43) Veröffentlichungstag der Anmeldung: 18.05.2016
(73) Patentinhaber: Laskowski, Sigismund, 68161 Mannheim (DE)
(72) Erfinder: Laskowski, Sigismund, 68161 Mannheim (DE)
(74) Vertreter: Beyer, Carsten

(56) Entgegenhaltungen:
- DE-A1- 2 932 236
- GB-A- 2 174 970
- US-A- 3 306 002
- US-A- 4 962 627

## Beschreibung

### Technisches Gebiet:

Die Erfindung betrifft ein material- und energiesparendes Verpackungsverfahren, insbesondere für pulverartige Produkte oder deren Gemische, sowie eine daraus resultierende Verpackung, insbesondere in Form eines von drei Seiten verschlossenen Siegelrandbeutels, der aus einem geeigneten, luftundurchlässigen Verpackungsmaterial, beispielsweise einer Folie, einem Verbundmaterial oder dergleichen, gefertigt ist, in dem der Inhalt über eine vorgegebene Zeit aufbewahrt werden darf, wobei das Öffnen der Verpackung und die Entnahme des Inhaltes auf jede beliebige, aus dem Stand der Technik bekannte Art und Weise erfolgt, gemäß dem Oberbegriff des Anspruchs 1.

Derartige Verpackungen und Verpackungsverfahren sind insbesondere aus der Lebensmittel-Industrie bekannt, beispielsweise aus der DE 29 32 236 A1, welche eine Vorrichtung zum Herstellen von Dreirand-Siegelrandbeuteln betrifft und ein gattungsbildendes Verfahren offenbart. Nach dieser Lehre werden pulverförmige oder rieselförmige Produkte luftdicht verpackt, so dass sie über die ganze vorgesehene Lagerzeit zweckmäßig, hauptsächlich vor der Einwirkung von Licht und Feuchtigkeit, geschützt werden.

### Stand der Technik:

Aus dem Stand der Technik sind hauptsächlich Siegelrandbeutel als Verpackungen für Produkte wie beispielsweise Gewürze zur Herstellung von Dressings für Salate, Fix-Mischungen zur Herstellung von Saucen oder Suppen oder dergleichen, bekannt. Beispielsweise ein rechteckiger Siegelrandbeutel der Firma Knorr, in dem 10 Gramm Salatdressing-Pulver verpackt ist.

Dieser Siegelrandbeutel hat Abmessungen von 8 cm x 10,5 cm, bei einem Inhalt von beispielsweise 10 Gramm. Somit liegt der gesamte Verbrauch eines hochwertigen Verpackungsmaterials für diese Verpackung bei 161 cm², was als Nachteil zu bewerten ist.

Weiterhin ist beispielsweise die pulverförmige Mischung für die Zubereitung von Jäger-Topf, 30 Gramm Inhalt, der Firma Maggi, in einem Siegelrandbeutel mit Abmessungen von 13 cm x 15 cm verpackt. In diesem Beispiel sind 390 cm² eines teuren Verpackungsmaterials notwendig, um diese geringe Menge der Mischung zu verpacken, was als Nachteil zu bewerten ist.

Die jetzigen Verpackungsverfahren erfolgen auf Verpackungsanlagen, wo das Verpackungsmaterial auf einem hohlzylinderförmigen Dosierrohr, sich entlang seiner Längsachse verschiebbar bewegt und seine die Verpackung gestalteten Bereiche zweckmäßig mittels Siegelrändern geschlossen werden, nachdem zum Beispiel eine verschiebbare Dosierschnecke, mit einem Schließkopf, diese vorher befüllt hat.

Somit sind oft die Verpackungen teurer als die in diese verpackten Produkte, wie beispielsweise 10 Gramm Salatdressing-Pulver. Bei immer teurer werdender Energie und Rohstoffen und der Tendenz, dass die Verbraucher zunehmend zu Umweltschützern werden, widerspricht eine derartige Material- und Energie-Vergeudung den EU-Richtlinien über Material- und Energieeinsparung sowie Abfallvermeidung. Somit sind solche Lösungen als nachteilig zu bewerten.

Weiterhin, wie bekannt, je größer die Oberfläche einer Verpackung, desto mehr Aromen der Produkte entweichen während einer Lagerung, was ebenfalls als Nachteil zu bewerten ist.

US 3 306 002 A betrifft eine Vorrichtung sowie ein Verfahren zum Füllen von Beuteln mit pulverförmigen oder körnigen Produkten.

GB 2 174 970 A betrifft das Verpacken von Produkten in einzeln abgetrennte, vakuumversiegelte Beutel aus flexiblem Material.

US 4 962 627 A offenbart ein Verfahren zum Verdichten einer puderförmigen kosmetischen Zubereitung.

### Technische Aufgabe:

Aufgabe der vorliegenden Erfindung ist es, die aus dem Stand der Technik bekannten Verpackungsverfahren und daraus resultierende Verpackungen, insbesondere zum Verpacken von pulverförmigen Produkten oder dergleichen, derart weiter zu entwickeln, dass die notwendige Fläche eines geeigneten Verpackungsmaterials um bis zu 50% reduziert werden kann, ohne dass die daraus bildbare Verpackung eine mindere Qualität hat. Weitere Aufgabe der Erfindung ist es, eine derartige Verpackungsart vorzuschlagen, dass die Lagerzeit der so verpackten Produkte verlängert wird.

### Offenbarung der Erfindung sowie deren Vorteile:

Diese Aufgabe wird bei einem materialsparenden Verpackungsverfahren des eingangs genannten Gattung erfindungsgemäß dadurch gelöst, dass eine Verpackungsanlage aus mindestens einem oberen Teil, der mit mehreren, oberen Teil-Gehäusen bestückt ist, und aus mindestens einem unteren Teil, der mit mehreren unteren Teil-Gehäusen bestückt ist, besteht, und dass der obere Teil und der untere Teil beweglich zueinander und zu den Teil-Gehäusen angeordnet sein müssen, und dass der obere Teil mit dem unteren Teil so zusammenzufügen sind, dass die oberen und unteren Teil-Gehäuse durchgängige aber teilbare Innenräume bilden müssen, und dass jedem oberen Teil-Gehäuse jeweils eine Dosiervorrichtung und ein in seinem Innenraum axial beweglich angeordneter Verdichtungskolben zuzuordnen ist, während jedem unteren Teil-Gehäuse ebenfalls ein axial beweglicher Fixierung- und Auspresskolben zuzuordnen ist, und dass in der Ausgangslage der Verpackungsanlage sich der Verdichtungskolben oberhalb der Zufuhröffnung der Dosiervorrichtung befinden muss, während die Zufuhröffnung wiederum immer höher als die Oberfläche eines locker dosierbaren Produktes angeordnet sein muss, und dass die gegenwärtige Lage des Fixierung- und Auspresskolbens in den unteren Teilgehäusen so auf die Menge und Verdichtungsgrad des behandelten Produktes abzustimmen ist, dass, nach jedem abgeschlossenen Verdichtungsvorgang, sein Pegel sich immer im Bereich der trennbaren Verbindung zwischen den oberen Teil-Gehäusen und den unteren Teil-Gehäusen, jedoch immer vollständig in den unteren Teil-Gehäusen, befinden muss, und dass nach einer zweckmäßigen Trennung des oberen Teils von dem unteren Teil die mit ihren Öffnungen nach oben, insbesondere senkrecht, gerichteten unteren Teil-Gehäuse mit einem geeigneten Verpackungsmaterial-Abschnitt so abzudecken sind, dass sein mittlerer Bereich die Öffnungen der unteren Teil-Gehäuse abdeckt, und dass das Verpackungsmaterial in den Zwischenräumen, zwischen den benachbarten, unteren Teil-Gehäusen, mittels einer geeigneten Vorrichtung, luftdicht und senkrecht positioniert, zu senkrechten Siegelrändern einer doppelten Breite dauerhaft zu verbinden sind, und dass danach, nach einem zweckdienlichen Entfernen der Siegelrand-Vorrichtung, die unteren Teil-Gehäuse um circa 180 Grad nach unten gedreht werden müssen, so dass ihre Öffnungen, samt der an ihnen anliegenden Böden der Teil-Verpackungen, nach unten gerichtet bleiben müssen, und dass die unteren Teil-Gehäuse aus den Teil-Verpackungen, bei feststehenden Fixierung- und Auspresskolben, nach ganz nach oben zu entfernen sind, wodurch jeweils ein Luftspalt zu bilden ist, der eine anschließende, zweckmäßige, nicht das Produkt aufwühlende Entfernung der Fixierung- und Auspresskolben aus den Teil-Verpackungen garantieren muss, und dass danach die Teil-Verpackungen mittels Bildung eines durchgehenden, waagerechten Siegelrandes, luftdicht und dauerhaft zu verschließen sind, und anschließend die Reihe der so hintereinander angeordneten Verpackungen in die einzelne einfache oder doppelte oder dreifache Einheiten, zu zerteilen ist.

Das erfindungsgemäße Verpackungsverfahren und als Folge dessen die an dieses angepasste, optimierte Größe der Verpackung ist so bestimmt, dass:
- der lockere Zustand der Produkte während eines Verpackungsvorgangs in einen zweckmäßig komprimierten/verdichteten Zustand kostengünstig und schnell versetzt wird;
- die Form der Verpackungsanlage, insbesondere der so auf das komprimierte Volumen des Produktes angepassten unteren Teil-Gehäuse, so dünnwandig beschaffen werden müssen, dass kein unnötiger Platzverlust in einer erfindungsgemäßen Verpackung stattfindet;
- eine gleichzeitige Ummantelung aller unteren Teil-Gehäuse mit einem geeigneten Verpackungsmaterial unabhängig von deren Anzahl immer durchführbar sein muss;
- die Bildung der seitlich angebrachten, senkrechten Siegelränder ebenfalls gleichzeitig oder so erfolgen muss, dass diese zeitsparend wird;
- die Bildung des oberen Siegelrandes ebenfalls gleichzeitig und so durchgehend erfolgen muss, dass sie zeitsparend ist;
- die Trennung der Reihe der Siegelrandbeutel in einzelne, oder doppelte oder anders gestaltete Einheiten, ebenfalls gleichzeitig erfolgen muss.

Sehr wichtig für diese Erfindung ist, dass der Verdichtungskolben so luftdurchlässig aber produktundurchlässig gestaltet sein muss, dass immer die gewünschte Verdichtung/Komprimierung eines Produktes erreicht wird.

Ebenfalls sehr wichtig für diese Erfindung ist, dass die Dosiervorrichtungen nach den Dosierungsvorgängen solche Positionen annehmen müssen, dass die mit ihnen zusammenwirkenden Verdichtungskolben an diesen dicht anliegend aber diese nicht berührend vorbei bewegen müssen, und somit alle Partikel eines Produktes beim Verdichtungsvorgang berücksichtigen.

Sehr wichtiges Merkmal der Erfindung ist auch, dass die Zuführöffnung jeder Dosiervorrichtung, in Abhängigkeit von dem lockeren Volumen eines zu verdichtenden Produktes, immer so hoch positioniert sein muss, dass auch seine größtdosierbare, hier zu bearbeitende Menge eines lockeren Produktes, sich immer unter der unteren Kante seiner Zufuhröffnung befindet.

Erfindungsgemäß ist die Anordnung einer Dosiervorrichtung am Gehäuse so vorzunehmen, dass die jeweiligen Portionen eines zu verdichtenden Produktes in den teilbaren Innenräumen, die aus oberen Teil-Gehäusen und aus unteren Teil-Gehäusen bildbar sind, restlos von den Verdichtungskolben während jedes Verdichtungsvorgangs erfasst werden müssen.

Erfindungsgemäß ist es vorgesehen, dass auf die oben beschriebene Art und Weise beispielsweise 80 Packungen oder mehr gleichzeitig herstellbar sind, wobei, wenn beispielsweise eine hier vorgesehene Verpackungsanlage mit 5 Zyklen/Minute arbeitet, was ihren Verschleiß enorm reduziert, trotzdem cirka 400 Packungen/ Minute fertigen kann. Von der Größe der Verpackungen abhängig, kann eine erfindungsgemäße Verpackungsanlage ohne Probleme mit 10 Zyklen/Minute arbeiten, wodurch die so produzierte Menge auf ca. 800 Packungen/Minute steigen kann, was besonders wichtige Merkmale und Vorteile dieser Erfindung sind.

Besonders wichtig für die erfindungsgemäße Verpackungsanlage ist auch, dass der Antrieb und die Steuerung der einzelnen erfindungsgemäßen Abläufe, insbesondere mittig und so zwischen den Gehäusen anzuordnen ist, beispielsweise wenn eine Verpackungsanlage mit 40 oberen und unteren Teil-Gehäusen bestückt ist, ist vorteilhaft, wenn ihr Antrieb und ihre Steuerung beispielsweise zwischen 20 und 21 Teil-Gehäusen angeordnet ist und zwar so, dass der Abstand zwischen denen so gering wie möglich bleibt, um die Übertragung der notwendigen Drehmomente zu reduzieren.

Auch jede weitere beliebige Lage und Anordnung des Antriebes und der Steuerung unterliegt dem vollen Schutz der Erfindung.

Besondere Merkmale und Vorteile dieser Erfindung liegen:
- in einer enormen Einsparung der Verpackungsmaterials, die bis zu 50% des ursprünglichen Verbrauchs ausmachen kann;
- in einer sehr geringen Zykluszeit, die den Verschleiß der erfindungsgemäß gestalteten Verpackungsanlage enorm reduziert, aber trotzdem eine sehr hohe Anzahl der Siegelrandbeutel produziert;
- in der Tatsache, dass beispielsweise nur mittels eines Antriebes bis zu 100 Verpackungen in einem Zyklus produziert werden können, was zusätzlich zum Materialverbrauch noch eine Energieeinsparung ermöglicht;
- durch einen einfachen und langsamen Verlauf jedes erfindungsgemäßen Verpackungsvorgangs sind bei einer
   erfindungsgemäßen Verpackungsanlage keine sich schnell verschleißenden Teile vorhanden, wodurch auch ihre Wartungskosten reduziert werden;
- durch eine verringerte Kontaktfläche zwischen einem so verpackten Produkt und der erfindungsgemäßen Verpackung ist bei gleicher Inhaltmenge eine längere Lagerungszeit möglich, was ein Vorteil für die Hersteller ist.

Sollte die verringerte Fläche der Verpackung für die notwendigen Informationen zu gering sein, ist erfindungsgemäß vorgesehen, dass zwei benachbarte Siegelrandbeutel als eine Einheit zu gestalten sind, wobei dessen Innenräume luftdicht voneinander getrennt sein müssen, so dass nach einer zweckmäßigen Entnahme einer Produktportion die andere noch luftdicht verschlossen bleibt.

Somit ist erfindungsgemäß immer garantiert, dass die notwendigen Informationen für einen Endverbraucher immer zur Verfügung stehen, was wichtig für diese Erfindung ist.

Inhalt dieser Erfindung sind auch Siegelrandbeutel-Ausführungen die als Doppelpack-Einheit beispielsweise um bis zu 30% größer sind als die jetzigen, einfachen aus dem Stand der Technik bekannten. Somit kann hier eine bessere Lesbarkeit der Hinweise stattfinden und trotzdem kann bei der Herstellung der erfindungsgemäßen Siegelrandbeutel noch circa 20% an Verpackungsmaterial und Energie eingespart werden.

Sehr wichtiges Merkmal der Erfindung ist auch, dass sie überflüssig macht, dass einige aus dem Stand der Technik bekannte Verpackungen mit dem jetzt gängigen Hinweis "füllmenge technisch bedingt" oder einem ähnlichen, vergleichbaren, versehen sein müssen, was meistens die Endverbraucher irritiert, wenn sie viel leeren Raum in einer original verschlossenen Verpackung vorfinden.

Dieser Hinweis basiert auf der Tatsache, dass die jetzigen, aus dem Stand der Technik bekannten Verpackungsverfahren nicht in der Lage sind, ein sehr locker abgefülltes Produkt kostengünstig und schnell schon während eines Verpackungsvorgangs in so einen verdichteten Zustand zu versetzen, dass der leere Raum auf ein notwendiges Minimum reduziert wird. Erst während eines Transports und der dabei erfolgenden Erschütterungen wird das Produkt so verdichtet, dass sich ein überdimensional großer, irreführender leerer Raum bildet, der dem Endverbraucher erklärt werden muss.

Erfindungsgemäß müssen sich die Verdichtungskolben während der Dosierung eines Produktes in die Innenräume immer oberhalb der Zufuhröffnungen der Dosiervorrichtungen in den oberen Teil-Gehäusen der Verpackungsanlagen befinden, wobei die Fixierung- und Auspresskolben, je nach dem Endvolumen der später herausdrückbaren, verdichteten Inhalte, die an diese angepasste Positionen in den Innenräumen der unteren Teil-Gehäuse der Verpackungsanlage annehmen müssen.

Jetzt sind die vorgesehenen Mengen eines zu verpackenden, lockeren Produktes, mittels der unter einem solchen Winkel zu der Längsachse der Innenräume angebrachten Dosiervorrichtungen, so zu dosieren, dass die ganzen Portionen eines Produktes in die zusammengefügten Innenräume des oberen und unteren Teils der Verpackungsanlage hineinfallen, die staubdicht miteinander verbunden sein müssen, und anschließend mittels der Verdichtungskolben, die einerseits luftdurchlässige Strukturen haben müssen, aber andererseits auch die Produkte zweckmäßig verdichten müssen, wobei diese soweit zu bewegen sind, bis die Produkte sich in die unteren Teil-Gehäuse des unteren Teils der Verpackungsanlage verlagern, wobei in diesen Endpositionen die Produkte schon wie vorgesehen verdichtet sein müssen, so dass der obere Teil der Verpackungsanlage samt der oberen Teil-Gehäuse und Dosiervorrichtungen von dem unteren Teil der Verpackungsanlage so weit zu verlagern ist, dass die verdichteten Inhalte sich jetzt vollständig in den Innenräumen der unteren Teil-Gehäuse der Verpackungsanlage befinden, wobei deren Pegel sich zum Beispiel ca. 2 mm unter den Öffnungen dieser befindet, und dass diese danach nicht zu bewegen sind.

Anschließend sind die unteren Teil-Gehäuse in dem unteren Teil der Verpackungsanlage mit einem geeigneten Verpackungsmaterial-Abschnitt von drei Seiten, beispielsweise aus einer Vorratsrolle entnehmend, so abzudecken, dass der später bildbare Boden der Siegelrandbeutel oben zu positionieren ist und die frei zugänglichen Öffnungen der unteren Teil-Gehäuse bedeckt, und dass, nach einem zweckdienlichen Trennen des so positionierten Abschnittes von einer Vorratsrolle, zwischen den benachbarten, unteren Teil-Gehäusen eines unteren Teils, jeweils senkrecht angeordnete, dauerhafte Siegelränder, hauptsächlich doppelter Breite als später vorgesehen, nach der erfindungsgemäßen Teilung dieser in einzelne oder doppelte Einheiten, zu bilden sind, wobei diese über die ganze Höhe der Zuschnitte verlaufen müssen, unabhängig davon, welche Anzahl der Verpackungen in einem Arbeitsgang zu bilden sind.

Nach diesem Arbeitsschritt muss der untere Teil der Verpackungsanlage samt dem die Gehäusen abdeckenden, zu mehreren Teil-Verpackungen verbundenen Verpackungsmaterial-Abschnitt, um ihre Querachse, insbesondere um 180 Grad, gedreht und in dieser Lage fixiert werden, so dass die Öffnungen der Innenräume jetzt nach unten gerichtet bleiben. Anschließend sind die unteren Teil-Gehäuse, bei jeweils fest stehenden Fixierung- und Auspresskolben, aus dem Bereich des Verpackungsmaterials soweit nach oben zuziehen, dass sie das Verpackungsmaterial nicht berühren, und anschließend sind die Fixierung- und Auspresskolben ebenfalls total aus diesen Bereichen des Verpackungsmaterials soweit zu entfernen, dass die Bildung eines oberen, diese Verpackungen zweckmäßig verschließenden Siegelrandes, immer zu garantieren ist.

Sehr wichtig für diese Erfindung ist, dass das mit diesem Verpackungsverfahren behandelbare Produkt sich auch aus mehreren Bestandsteilen zusammensetzen kann, deren Form jedoch durch einen Verdichtungsvorgang nicht negativ verändert wird, wie beispielsweise Nudeln in einem pulverartigem Gemisch als Instant, oder dergleichen.

Durch diesen optimierten Verpackungsvorgang kann bis zu 50% an Verpackungsmaterial eingespart werden, bei Beibehaltung einer langsamen Geschwindigkeit der erfindungsgemäßen Verpackungsanlage.

Sehr wichtiges Merkmal der Erfindung ist auch, dass während eines und desselben Zyklus, verschiedene Portionen eines oder mehrerer Produkte zweckdienlich verdichtet und verpackt werden können.

Um die Hauptmerkmale der Erfindung nicht unübersichtlich zu machen, hat man hier auf die Angaben und Beschreibung von zweckmäßigen Ergänzungselementen einer erfindungsgemäßen Verpackungsanlage wie Greifarmen, Fixierungszungen, Steuerungselementen oder dergleichen, verzichtet.

Weiteres wichtiges Merkmal der Erfindung ist, dass die erfindungsgemäße Verpackungsanlage mit beliebigen Dosiervorrichtungen zusammenwirken kann, wenn diese an ihrem oberen Teil-Gehäuse so angebracht sind, dass die vorgesehene Menge eines Inhaltes in ihre zusammengefügten Innenräume wiederholbar dosiert werden können, und dass sie so hoch an diesen angeordnet werden, dass auch die größtmöglichen Mengen der hier zu verarbeitenden Inhalte, nach dem zweckmäßigem Befüllen der Innenräume, sich immer unterhalb der unteren Ränder der Dosiervorrichtungen befinden, um deren zweckmäßige Verdichtungen zu garantieren.

Weiteres wichtiges Merkmal der Erfindung ist, dass die Fixierung- und Auspresskolben keine Löcher zum Luftdurchlass haben müssen, da aufgrund einer vorher erfolgenden Entnahme der unteren Teil-Gehäuse aus den vorgefertigten Teil-Verpackungen jeweils ein Luftspalt gebildet wird, der bei nachfolgendem Herausführen der Kolben eine saubere Trennung jedes Produktes vom insbesondere zweckmäßig beschichteten Fixierung- und Auspresskolben garantiert.

Wichtig für diese Erfindung ist auch, dass, wenn zweckdienlich, die Verdichtungskolben zweckmäßig zu beschichten sind, um eine noch schnellere und sauberere Trennung eines zu verpackenden Produktes von ihnen zu garantieren.

Diese Beschichtung muss immer solche Eigenschaften haben, dass sie einerseits gegenüber den zu verpackenden Produktgruppen chemisch neutral bleibt, andererseits muss ihre Reibung mit den Innenräumen der Gehäuse so gering wie möglich sein, um deren Verschleiß zweckmäßig zu reduzieren, was ebenfalls sehr wichtig für diese Erfindung ist.

Sehr wichtiges Merkmal der Erfindung ist auch, dass mittels einer einfachen Veränderung der Positionen der Fixierung- und Auspresskolben in den unteren Teil-Gehäusen einer Verpackungsanlage, verschiedene Mengen der losen Produkte zweckdienlich verdichtet werden können, das heißt, ist die Höhe einer so entstandenen Säule aus einem neuen, zweckmäßig verdichteten Produkt kleiner als die des vorherigen Produktes, muss erfindungsgemäß der Fixierung- und Auspresskolben soweit in dem unteren Teil-Gehäuse nach oben verlagert werden, bis ihr Pegel auch im Trennbereich der beiden Teil-Gehäuse liegt.

Ist die Höhe der Säule des neuen, verdichteten Produktes größer als die des vorherigen, muss der Fixierung- und Auspresskolben so weit und zweckmäßig nach unten verlagert werden, bis ihr Pegel, ebenfalls im verdichteten Zustand, in dem Trennbereich der beiden Teil-Gehäuse liegt.

Sehr wichtig für diese Erfindung ist auch, dass die Veränderung der jeweiligen Lage der Auspresskolben im Gehäuse, im unteren Teil der Verpackungsanlage, keinen Einfluss auf den weiteren Verlauf des Verpackungsprozesses haben dürfen. Lediglich die Anpassung der Höhe der Verpackung an die jeweils gebildete Höhe einer Säule ist zweckmäßig durchzuführen.

Somit ist es mittels einer erfindungsgemäßen Verpackungsanlage möglich, mehrere und verschiedene Portionen eines Produktes kostengünstig und zeitoptimiert zu verpacken.

Anhand der beigefügten Zeichnungen, die besonders bevorzugte Ausführungsbeispiele der Erfindung zeigen, jedoch die Erfindung nicht einschränken, wird diese nun näher beschrieben.

Kurzbeschreibung der Zeichnungen, in den zeigen:
- Figur 1: einen Längsschnitt über eine erfindungsgemäße Verpackungs-Anlage wo das Produkt im lockeren Zustand sich in den zusammengefügten Gehäusen befindet
- Figur 2: die Verpackungsanlage aus der Figur 1, wo das Produkt erfindungsgemäß verdichtet wurde, im Längsschnitt
- Figur 3: das getrennte, obere Teil-Gehäuse samt Dosiervorrichtung aus dem oberen Teil der Verpackungsanlage, im Längsschnitt
- Figur 4: das getrennte, untere Teil-Gehäuse aus dem unteren Teil der Verpackungsanlage samt einem verdichteten Produkt, im Längsschnitt
- Figur 5: das aus der Figur 4 bekannte untere Teil-Gehäuse samt dem verdichteten Produkt, das mittels eines Verpackungsmaterials zweckmäßig ummantelt wurde, im Längsschnitt
- Figur 6: seitliche Sicht auf die Figur 5, wo die unteren Teil-Gehäusen, im unteren Teil der Verpackungsanlage mit einem Verpackungsmaterial-Abschnitt ummantelt sind und mittels länglichen Siegelränder, voneinander getrennt sind, im Längsschnitt
- Figur 7: Sicht von oben auf die Figur 6, wo die dicht anliegende Umhüllung der unteren Teil-Gehäusen mit dem Verpackungsmaterial, im unteren Teil der Verpackungsanlagesichtbar ist
- Figur 8: die aus der Figur 6 bekannte, untere Teil-Gehäusen samt der gebildeten Siegelränder, die im Vergleich zu Figur 6, um 180 Grad und Entlang der Querachse der unteren Teil-Gehäusen gedreht wurden, wo diese und die Fixierung- und Auspresskolben schon aus den vorgefertigten Teil-Verpackungen herausgeführt wurden
- Figur 9: ein Abschnitt aus einer Reihe von erfindungsgemäßen, vorgefertigten Teil-Verpackungen, die aneinander zweckmäßig anhengen, aber im oberen Bereich noch offen sind.
- Figur 10: die aus der Figur 9 bekannten, fertigen Teil-Verpackungen, die Mittels eines quer verlaufenden Siegelrandes schon fertig verschlossen wurden, jedoch vor ihrer Trennung in einzelne Verpackungen

Wege zur Ausführung der Erfindung, wobei in der Beschreibung gleiche oder sich entsprechende Teile mit identischen Bezugszeichen bezeichnet sind:

Die Figur 1 zeigt einen Längsschnitt über eine erfindungsgemäße Verpackungsanlage (28), wo das Produkt (1) im lockeren Zustand, in den aus beiden zusammengefügten Teil-Gehäusen (14) (15) gestalteten Innenraum (8) (9), mittels einer Dosiervorrichtung (6), dosiert wurde. Der Winkel (W) zwischen den Achsen (16) und (22) muss immer so bestimmt werden, dass eine restlose Verlagerung der dosierten Menge aus der Dosiervorrichtung (6), immer garantiert ist. Sehr wichtig ist hier auch, dass der Verdichtungskolben (4) während des Dosiervorgangs, immer oberhalb der Zufuhröffnung (19), sich befinden muss. Ebenfalls sehr wichtig ist, dass der Verdichtungskolben (4) beispielsweise Entlüftungslöcher (25) aufweist, die so groß und so geformt sein müssen, dass einerseits eine zweckmäßige Verdichtung eines Produktes erfolgt, andererseits seine Trennung vom Pegel (26), kein aufwühlen ergibt. Weiterhin ist hier die Lage des Fixierung- und Auspresskolbens (5) im Gehäuse (15), im unteren Teil der Verpackungsanlage (3), deutlich erkennbar, wobei diese wurde hier so an das Produkt (1) so angepasst, dass der Pegel (26) des verdichteten Produktes (1), im Berech der trennbaren Verbindung (7), liegt. Ebenfalls ist hier erkennbar, dass am oberen Teil (2), ein Anschlag (27) vorgesehen ist, der seine schnelle Justierung gegenüber dem unteren Teil (3) ermöglicht. Wichtig ist hier auch, dass nach einem abgeschlossenen Dosiervorgang, muss die Zufuhröffnung (19), so geschlossen werden, dass der Verdichtungskolben (4) an ihr reibungslos und in beiden Richtungen, - aufwärts und abwärts-, sich bewegen kann.

Die Figur 2 zeigt die Verpackungsanlage (28) aus der Figur 1, wo das Produkt (1) erfindungsgemäß zu einer Säule (31) der Höhe (H) verdichtet wurde, im Längsschnitt. Die hier gebildete Säule (31) aus dem Produkt (1) hat eine Höhe (H), wobei ihr Pegel (26) gewollt, im Bereich der trennbarer Verbindung (7) und somit Öffnung (12) endet. Die Entlüftungslöcher (25) im Verdichtungskolben (4) wurden so gewählt, dass eine zweckmäßige Verdichtung des Produktes (1), stattfand, aber kein Produkt (1) hinter den Verdichtungskolben (4) gelangen konnte.

In der Figur 3 ist der oberer Teil (2) samt dem oberen Teil-Gehäuse (14) und der Dosiervorrichtung (6), im Längsschnitt dargestellt. Hier sind auch der Positionierungsanschlag (27), sowie die Entlüftungslöcher (25) im Verdichtungskolben (4), sichtbar. Auch die spezifische Lage des Verdichtungskolbens (4), im oberen Teil-Gehäuse (14), nach seiner Trennung vom unteren Teil-Gehäuse (15), ist deutlich erkennbar.

Die Figur 4 zeigt das getrennte, untere Teil-Gehäuse (15) aus dem unteren Teil der Verpackungsanlage (3), samt einem verdichteten Produkt (1), im Längsschnitt. Auch der in diesem Beispiel leicht abgesenkter Pegel (26) des verdichteten Produktes (1) der zu einer Säule (31) einer vorgegebener Höhe (H) verdichtet wurde, gegenüber der Öffnung (12), kann in einigen Fällen dafür sorgen, dass eine spätere schnelle und zweckmäßige Ummantelung der unteren Teil-Gehäusen (15) mittels eines Verpackungsmaterial-Abschnittes, keine ungewollte Verwirbelung des Produktes (1) verursacht. Die hier gewählte Lage der Fixierung- und Auspresskolben (5) ist nicht zufällig, sonder wurde gezielt gewählt, so dass der Pegel (26) zweckmäßig in der Nähe der Öffnung (12) platziert ist.

In der Figur 5 ist das aus der Figur 4 bekannte untere Teil-Gehäuse (15) samt dem verdichteten Produkt (1), das mittels eines Verpackungsmaterialabschnittes (10) eng und zweckmäßig ummantelt wurde, im Längsschnitt. Auch die unveränderte Lage des Fixierung- und Auspresskolbens (5) gegenüber dem unteren Teil-Gehäuse (15) ist hier erkennbar. In einige Fällen ist hier vorgesehen, dass zwischen dem Innenraum (9) und der Rand des Kofbens (5) eine Luftspalt (21) zu bilden ist, der jedoch immer so klein sein muss, dass das Produkt (1) während eines Verdichtungsvorgangs, nicht über ihn sich durchdrücken kann.

Die Figur 6 zeigt die seitliche Sicht auf die Figur 5, wo die unteren Teil-Gehäusen (15), in einer Reihe angeordnet, im unteren Teil der Verpackunganlage (3), mit Verpackungsmaterial-Abschnitt (10) rutschfest ummantelt sind und mittels länglichen, parallel verlaufenden Siegelränder (11), voneinander getrennt und zur Teil-Verpackungen (30), umgewandelt wurden, im Langsschnitt.

Die unteren Teil-Gehäusen (15) die noch in den Teil-Verpackungen (30) angeordnet sind, sowie die nach oben gerichteten Böden (20) der Teil-Verpackungen (30) und die Fixierung- und Auspresskolbens (5) sind hier deutlich erkennbar.

Die Figur 7 zeigt eine Sicht von oben (Richtung W) auf die Figur 6, wo die dicht anliegende Umhüllung der unteren Teil-Gehäusen (15), mit dem Verpackungsmaterial (10), insbesondere deren Öffnungen (12) auf denen die Böden (20) der Teil-Verpackungen (30) aufgebaut wurden, sichtbar ist. Auch die parallel verlaufende Siegelränder (11), die in den freien Zwischenräumen (29) zwischen den benachbarten unteren Teil-Gehäusen (15), zweckmäßig gestaltet sein müssen, sind sichtbar.

Figur 8 zeigt die aus der Figur 6 bekannte, untere Teil-Gehäusen (15) samt der Fixierung- und Auspresskolbens (5), die aus den Teil-Verpackungen (30) zweckmäßig entfernt wurden, wobei vorher wurden die unteren Teil-Gehäusen (15) samt der sie umhüllenden und mittels der Siegelränder (11) zur Teil-Verpackungen (30) vorher umgewandelter Verpackungsmaterial-Abschnitt (10), im Vergleich zu Figur 6, um 180 Grad und Entlang der Querachse der unteren Teil-Gehäusen (15) gedreht wurden, so dass die vorher oben positionierte Böden (20), jetzt unten platziert sind, was in der Figur 9 deutlich erkennbar ist. Sehr wichtig für diese Erfindung ist, dass nach dem Drehen der dünnwandigen, unteren Teil-Gehäusen (15) um deren Querachsen um 180 Grad, zuerst müssen diese aus den Teil-Verpackungen (30) vollständig entfernt werden, bei stehenden Fixierung- und Auspresskolben (5) und erst danach sind die Fixierung- und Auspresskoben (5) aus den Teil-Verpackungen (30), ebenfalls vollständig zu entfernen. Der Pfeil zeigt die Richtung der Entfernung sowohl der unteren Teil-Gehäusen (15) als auch der Kolben (5). Diese Vorgehensweise schränkt diese Erfindung nicht ein, aber ist für sie sehr vorteilhaft.

Figur 9 zeigt ein Abschnitt aus einer Reihe von erfindungsgemäßen, vorgefertigten Teil-Verpackungen (30), die aneinander zweckmäßig anhängen, jedoch im oberen Bereich noch offen sind. Hier ist deutlich sichtbar, dass die Böden (20) der Teil-Verpackungen (30) zweckmäßig nach unten gerichtet sind und die sie trennende Siegelränder (11) parallel zueinander und senkrecht angeordnet sind. Die unterbrochene Linie zeigt ein Beispiel der Lage der Fixierung- und Auspresskolben (5), die als letzte die Teil-Verpackungen (30) verlassen müssen, um keine Produktverwirbelung zu verursachen.

In der Figur 10 ist der aus der Figur 9 bekannter Reihenabschnitt der fertigen Teil-Verpackungen (30), die Mittels eines quer verlaufenden Siegelrandes (18), schon fertig verschlossen wurden. Sie sind jedoch vor seiner Trennung in einzelne Verpackungen (32 und/oder 33), die mittels der Schnitte (17), in einzelne Verpackungen (32) oder in doppelte Verpackungen (33), zu verteilen sind. In diesem Beispiel befinden sich die Böden (20) während der Zerteilung unten, jedoch erfindungsgemäß können jede beliebige Lage annehmen, was ein wichtiges Merkmal der Erfindung ist.

### Gewerbliche Anwendbarkeit:

Der Gegenstand der Erfindung ist insbesondere zum Verpacken von pulverartigen Produkten oder Gemischen vorgesehen, wo bis zu 50% eines hochwertigen Verpackungsmaterials und Energie eingespart werden kann. Weiterhin ermöglicht die erfindungsgemäße Verpackung auch die Verlängerung der Lagerzeiten, da die Kontaktfläche zwischen Produkt und der Verpackung wesentlich verkleinert wurde.

### Bezugszeichenliste

1. zu verpackendes Produkt
2. oberer Teil einer Verpackungsanlage
3. unterer Teil einer Verpackungsanlage
4. beweglich angeordneter Verdichtungskolben
5. beweglich angeordneter Fixierung- und Auspresskolben
6. Dosiervorrichtung
7. trennbare Verbindung zwischen Teil-Gehäusen (8) und (9)
8. Innenraum im oberen Teil-Gehäuse
9. Innenraum im unteren Teil-Gehäuse
10. Verpackungsmaterial für Siegelrandbeutel
11. parallel verlaufender Siegelrand (zur Längsachse (16)
12. Öffnung im unteren Teil der Verpackungsanlage (3)
13. Öffnung im oberen Teil der Verpackungsanlage (2)
14. oberes Teil-Gehäuse
15. unteres Teil-Gehäuse
16. Längsachse der Innenraume (8) und (9)
17. Schnitt zur Trennung der Siegelrandbeutel in Verkaufseinheiten
18. oberer Siegelrand
19. Zufuhröffnung der Dosiervorrichtung (2)
20. Boden eines Siegelrand-Beutels (6)
21. Lufteinlassspalt
22. Längsachse einer Dosiervorrichtung
23. Führungsstange am Verdichtungskolben
24. Führungsstange am Fixierung- und Auspresskolben
25. Entlüftungslöcher im Verdichtungskolben
26. Pegel
27. Positionierungsanschlag am Gehäuse (14)
28. Verpackungsanlage
29. Zwischenraum
30. Teil-Verpackung
31. verdichtete Säule aus Produkt
32. einzelne Verpackung
33. doppelte Verpackung
34. Oberfläche eines locker dosierten Produktes
H - Höhe einer verdichteten Säule eines Produktes
W - Winkel zwischen der Längsachse (16) und Längsachse (22)

## Patentansprüche

1. Verfahren zur Herstellung von Dreirand-Siegelrandbeuteln (32 oder 33), wobei dieses auf einer zweckmäßig gestalteten Verpackungsanlage mit entsprechenden Steuerungselementen, Greifern, usw., durchführbar ist,
**dadurch gekennzeichnet,**
**dass**
- eine Verpackungsanlage (28) verwendet wird, welche besteht aus mindestens einem oberen Teil (2), der mit mehreren oberen Teil-Gehäusen (14) bestückt ist, und einem unteren Teil (3), der mit mehreren unteren Teil-Gehäusen (15) bestückt ist, wobei
- der obere Teil (2) und der untere Teil (3) beweglich zueinander und zu deren Teil-Gehäusen (14 und 15) anzuordnen sind, und dass
- der obere Teil (2) mit dem unteren Teil (3) zuerst so zusammenzufügen sind, dass deren oberen und unteren Teil-Gehäuse (14 und 15) durchgängige aber teilbare Innenräume (8 und 9) bilden müssen, und dass
- jedem oberen Teil-Gehäuse (2) jeweils eine Dosiervorrichtung (6) und ein in seinem Innenraum (8) axial beweglich angeordneter Verdichtungskolben (4) zuzuordnen ist, während jedem unteren Teil-Gehäuse (3) ebenfalls ein axial beweglicher Fixierung- und Auspresskolben (5) zuzuordnen ist, und dass
- in der Ausgangslage der Verpackungsanlage (28) sich die Verdichtungskolben (4) oberhalb der Zufuhröffnungen (19) der Dosiervorrichtungen (6) befinden müssen, während diese Zufuhröffnungen (19), immer höher als die Oberfläche eines locker dosierten Produktes (34) angeordnet sein müssen, und dass die gegenwärtigen Lagen der Fixierung- und Auspresskolben (5) in den unteren Teil-Gehäusen (15) jeweils so auf die Menge und Verdichtungsgrad des behandelten Produktes abzustimmen sind, dass nach seinem abgeschlossenen Verdichtungsvorgang sein Pegel (26) sich immer im Bereich der trennbaren Verbindungen (7) zwischen den oberen Teil-Gehäusen (14) und den unteren Teil-Gehäusen (15), jedoch immer vollständig in den unteren Teil-Gehäusen (15), befinden muss, und dass
- nach einer zweckmäßigen Trennung des oberen Teils (2) von dem unteren Teil (3) die mit ihren Öffnungen (12) nach oben, insbesondere senkrecht, gerichteten unteren Teil-Gehäuse (15) mit einem geeigneten Verpackungsmaterial-Abschnitt (10) so abzudecken sind, dass sein mittlerer Abschnitt die Öffnungen (12) der unteren Teil-Gehäuse (15) abdeckt, und dass der Verpackungsmaterial-Abschnitt (10) in den Zwischenräumen (29), zwischen den benachbarten, unteren Teil-Gehäusen (15), mittels einer geeigneten Vorrichtung, luftdicht und senkrecht positioniert, zu senkrechten Siegelrändern (11) einer doppelten Breite dauerhaft zu verbinden sind, und dass
- nach einem zweckdienlichen Entfernen der Siegelrand-Vorrichtung die unteren Teil-Gehäuse (15) um ca. 180 Grad nach unten gerichtet werden müssen, so dass ihre Öffnungen (12) samt den Böden der Teil-Verpackungen (30) die tiefste Lage annehmen, und dass
- jetzt die unteren Teil-Gehäuse (15) aus den Teil-Verpackungen (30), bei feststehenden Fixierung- und Auspresskolben (5), nach oben ganz entfernt werden müssen, wodurch jeweils ein Luftspalt entsteht, der eine anschließende, nicht die Produkt-Säule (31) aufwühlende Entfernung der Fixierung- und Auspresskolben (5) aus den Teil-Verpackungen (30) garantieren muss, und dass
- danach die Teil-Verpackungen (30) mittels Bildung eines durchgehenden, oberen Siegelrandes (18), luftdicht und dauerhaft zu verschließen sind, und
- anschließend die Reihe der so hintereinander angeordneten Verpackungen in einzelne Verpackungen (32) oder doppelte Verpackungen (33) zu zerteilen ist.

2. Verfahren nach Anspruch 1,
**dadurch gekennzeichnet,**
**dass** das vollständige Verfahren zur Bildung einer verdichteten Säule (H) eines Produktes (1), das mittels des Verdichtungskolbens (4) und des Fixierung- und Auspresskolbens (5) durchzuführen ist, nur in dem unteren Teil-Gehäuse (15) stattfindet, wobei spätestens vor der Bildung der Teil-Verpackung (30), der Verdichtungskolben (4) und der Fixierung- und Auspresskolben (5) so zu verlagern ist, dass der Pegel (26) der Säule (H) an die Öffnung (12) angrenzt.

3. Verfahren nach einem der Ansprüche 1 bis 2,
**dadurch gekennzeichnet,**
**dass** die jeweilige Änderung der Höhe (H) der Säule aus verdichtetem Produkt (1) mittels einer solchen Veränderung der Position des Fixierung- und Auspresskolbens (5) im unteren Teil-Gehäuse (15) zu erzwingen ist, dass ihr Pegel (26) immer in der Nähe der Öffnung (12) liegen muss.

4. Verfahren nach einem der Ansprüche 1 bis 3,
**dadurch gekennzeichnet,**
**dass** der Verdichtungskolben (4) Entlüftungslöcher (25) aufweisen muss, die jeweils so zu gestalten sind, dass während eines Verdichtungsprozesses das Produkt (1) diese nicht passieren kann, aber die Luft entweichen kann.

5. Verfahren nach mindestens einem der vorherigen Ansprüche,
**dadurch gekennzeichnet,**
**dass** die Dosiervorrichtung unter solchem Winkel (W) zu der Längsachse (16) anzuordnen ist, dass jeweils eine vollständige Portion eines Produktes (1) in den aus den Innenräumen (8 und 9) gebildeten Raum dosierbar ist.

6. Verfahren nach mindestens einem der vorherigen Ansprüche,
**dadurch gekennzeichnet,**
**dass** gleichzeitig mehrere, einzelne Verpackungen (32), oder doppelte Verpackungen (33), oder deren Gemisch, bildbar sind.

7. Verfahren nach mindestens einem der vorherigen Ansprüche,
**dadurch gekennzeichnet,**
**dass** die unteren Teil-Gehäuse (15) so dünnwandig zu bilden sind, dass nach deren Entfernung aus den Teil-Verpackungen (30) jeweils ein Luftspalt, beispielsweise 2 mm breit, gebildet werden muss.

8. Verfahren nach mindestens einem der vorherigen Ansprüche,
**dadurch gekennzeichnet,**
**dass** die Siegelränder (11 und 18) auf jede beliebige Art und Weise und in jedem beliebigen Verfahren zu bilden sind.

9. Verfahren nach mindestens einem der vorherigen Ansprüche,
**dadurch gekennzeichnet,**
**dass** der Verdichtungskolben (4) und der Fixierung- und Auspresskolben (5) mit einem geeigneten Material zu beschichten sind.

10. Verfahren nach mindestens einem der vorherigen Ansprüche,
**dadurch gekennzeichnet,**
**dass** eine Verpackungsanlage (28) verwendet wird, in der Verdichtungskolben (4) so luftdurchlässig, aber produktundurchlässig, gestaltet sind, dass eine gewünschte Verdichtung/Komprimierung eines Produktes erreicht wird.

11. Verfahren nach mindestens einem der vorherigen Ansprüche,
**dadurch gekennzeichnet,**
**dass** eine Verpackungsanlage (28) verwendet wird, in der die Zuführöffnung (19) jeder Dosiervorrichtung (6) so hoch positioniert ist, dass auch die größte dosierbare Menge eines lockeren Produktes (1) sich immer unter der unteren Kante der Zufuhröffnung (19) befindet.

12. Verfahren nach mindestens einem der vorherigen Ansprüche,
**dadurch gekennzeichnet,**
**dass** zwei benachbarte Siegelrandbeutel als eine Einheit (33) gestaltet werden, wobei dessen Innenräume luftdicht voneinander getrennt sind, so dass nach Entnahme einer Produktportion die andere noch luftdicht verschlossen bleibt.

13. Verpackungsanlage (28) zur Herstellung von Dreirand-Siegelrandbeuteln (32 oder 33), welche besteht aus mindestens einem oberen Teil (2), der mit mehreren oberen Teil-Gehäusen (14) bestückt ist, und einem unteren Teil (3), der mit mehreren unteren Teil-Gehäusen (15) bestückt ist, wobei
- der obere Teil (2) und der untere Teil (3) beweglich zueinander und zu deren Teil-Gehäusen (14 und 15) angeordnet sind, und dass
- der obere Teil (2) mit dem unteren Teil (3) zuerst so zusammenfügbar sind, dass deren oberen und unteren Teil-Gehäuse (14 und 15) durchgängige aber teilbare Innenräume (8 und 9) bilden, und dass
- jedem oberen Teil-Gehäuse (2) jeweils eine Dosiervorrichtung (6) und ein in seinem Innenraum (8) axial beweglich angeordneter Verdichtungskolben (4) zugeordnet ist, während jedem unteren Teil-Gehäuse (3) ebenfalls ein axial beweglicher Fixierung- und Auspresskolben (5) zugeordnet ist, und dass
- in der Ausgangslage der Verpackungsanlage (28) sich die Verdichtungskolben (4) oberhalb der Zufuhröffnungen (19) der Dosiervorrichtungen (6) befinden, während diese Zufuhröffnungen (19) immer höher als die Oberfläche eines locker dosierten Produktes (34) angeordnet sind, und dass die gegenwärtigen Lagen der Fixierung- und Auspresskolben (5) in den unteren Teil-Gehäusen (15) jeweils so auf die Menge und Verdichtungsgrad des behandelten Produktes abstimmbar sind, dass nach seinem abgeschlossenen Verdichtungsvorgang sein Pegel (26) sich immer im Bereich der trennbaren Verbindungen (7) zwischen den oberen Teil-Gehäusen (14) und den unteren Teil-Gehäusen (15), jedoch immer vollständig in den unteren Teil-Gehäusen (15), befindet, und dass
- nach einer zweckmäßigen Trennung des oberen Teils (2) von dem unteren Teil (3) die mit ihren Öffnungen (12) nach oben, insbesondere senkrecht, gerichteten unteren Teil-Gehäuse (15) mit einem geeigneten Verpackungsmaterial-Abschnitt (10) so abdeckbar sind, dass sein mittlerer Abschnitt die Öffnungen (12) der unteren Teil-Gehäuse (15) abdeckt, und dass der Verpackungsmaterial-Abschnitt (10) in den Zwischenräumen (29), zwischen den benachbarten, unteren Teil-Gehäusen (15), mittels einer geeigneten Vorrichtung, luftdicht und senkrecht positioniert, zu senkrechten Siegelrändern (11) einer doppelten Breite dauerhaft verbindbar sind, und dass
- nach einem zweckdienlichen Entfernen der Siegelrand-Vorrichtung die unteren Teil-Gehäuse (15) um ca. 180 Grad nach unten richtbar sind, so dass ihre Öffnungen (12) samt den Böden der Teil-Verpackungen (30) die tiefste Lage annehmen, und dass
- jetzt die unteren Teil-Gehäuse (15) aus den Teil-Verpackungen (30), bei feststehenden Fixierung- und Auspresskolben (5), nach oben ganz entfernbar sind, wodurch jeweils ein Luftspalt entsteht, der eine anschließende, nicht die Produkt-Säule (31) aufwühlende Entfernung der Fixierung- und Auspresskolben (5) aus den Teil-Verpackungen (30) garantiert, und dass
- danach die Teil-Verpackungen (30) mittels Bildung eines durchgehenden, oberen Siegelrandes (18), luftdicht und dauerhaft verschließbar sind, und
- anschließend die Reihe der so hintereinander angeordneten Verpackungen in einzelne Verpackungen (32) oder doppelte Verpackungen (33) zerteilbar ist.

## Claims

1. A process for the manufacture of three-edge seal-edge bags (32 or 33), said process being feasible on a suitably designed packaging plant with appropriate control elements, grippers, etc.,
**characterized in**
**that**
- a packaging plant (28) is used, which consists of at least one upper part (2), which is implemented with several upper housing sections (14), and one lower part (3), which is implemented with several lower housing sections (15), wherein
- the upper part (2) and the lower part (3) are to be movably arranged to each other and to the housing sections (14 and 15) thereof, and in that
- the upper part (2) is initially to be assembled with the lower part (3) such that the upper and lower housing sections (14 and 15) thereof are required to form continuous but divisible internal spaces (8 and 9), and in that
- to each upper housing section (2), one metering unit (6) and one compacting piston (4) axial-displaceably arranged in its internal space (8) are to be associated, whereas one axially displaceable fixing and squeezing piston (5) is also to be associated to each lower housing section (3), and in that
- in the initial position of the packaging plant (28), the compacting pistons (4) are required to be situated above the feed openings (19) of the metering units (6), whereas said feed openings (19) are always required to be arranged higher than the surface of a loosely metered product (34), and in that the respective actual positions of the fixing and squeezing pistons (5) in the lower housing sections (15) are each to be adapted to the amount and degree of compression of the treated product, such that following completion of compaction operation thereof, its level (26) is always to be in the vicinity of the separable connections (7) between the upper housing sections (14) and the lower housing sections (15), but is always required to be completely located in the lower housing sections (15), and in that
- following suitable separation of the upper part (2) from the lower part (3), the lower housing sections (15), the openings (12) of which facing upwards, and especially being perpendicularly arranged, are to be covered with an appropriate packaging material-portion (10), such that the central portion thereof covers the openings (12) of the lower housing sections (15), and in that the packaging material-portion (10) in the interstices (29), between the adjacent lower housing sections (15), is to be permanently connected, in perpendicular and air-tight position, to perpendicular sealing edges (11) of double width by means of a suitable device, and in that
- following suitable removal of the sealing edge device, the lower housing sections (15) are required to be downwardly directed by appx. 180 degree, such that the openings (12) thereof, along with the bottoms of the package sections (30), assume the lowermost position, and in that
- at this point, the lower housing sections (15) from the package sections (30), while the fixing and squeezing piston (5) is stationary, are required to be completely removed to the top, thereby creating one respective air gap, which is required to assure subsequent removal of the fixing and squeezing pistons (5) out of the package sections (30) without stirring up the product column (31), and in that
- after that, the package sections (30) are to be air-tightly and permanently sealed by forming a continuous upper sealing edge (18), and
- subsequently, the series of packages arranged one after another is to be divided into single packages (32) or double packages (33).

2. The process according to claim 1,
**characterized in**
**that** the complete process for the formation of a compacted column (H) of a product (1), that is to be performed by means of the compacting piston (4) and the fixing and squeezing piston (5) solely occurs in the lower housing section (15), wherein, at the latest prior to forming the package sections (30), the compacting piston (4) and the fixing and squeezing piston (5) are to be displaced such that the level (26) of the column (H) will become adjacent to the opening (12).

3. The process according to one of the claims 1 to 2,
**characterized in**
**that** the respective change of height (H) of the column of compacted product (1) is to be compelled by means of a change of the position of the fixing and squeezing piston (5) in the lower housing section (15) such that the level (26) thereof is always required to be in the vicinity of the opening (12).

4. The process according to one of the claims 1 to 3,
**characterized in**
**that** the compacting piston (4) is required to comprise venting holes (25) that are each to be formed such that, in a compacting process, the product (1) cannot pass through said venting holes, but the air can pass through.

5. The process according to at least one of the preceding claims,
**characterized in**
**that** the metering unit is required to be arranged in an angle (W) in relation to the longitudinal axis (16) such that a respective whole portion of a product (1) is meterable into the space formed of the internal spaces (8 and 9).

6. The process according to at least one of the preceding claims,
**characterized in**
**that** several single packages (32), or double packages (33), or a mixture thereof, are simultaneously formable.

7. The process according to at least one of the preceding claims,
**characterized in**
**that** the lower housing sections (15) are to be built with thin walls such that following removal thereof from the package sections (30) one air gap, respectively, for example 2 mm of width, is required to be formed.

8. The process according to at least one of the preceding claims,
**characterized in**
**that** the sealing edges (11 and 18) are to be formed in any manner and in any process.

9. The process according to at least one of the preceding claims,
**characterized in**
**that** the compacting piston (4) and the fixing and squeezing piston (5) are to be coated with a suitable material.

10. The process according to at least one of the preceding claims,
**characterized in**
**that** a packaging plant (28) is used, in which the compacting piston (4) is formed sufficiently air permeable, but product-impermeable, such that a desired compaction/compression of a product is achieved.

11. The process according to at least one of the preceding claims,
**characterized in**
**that** a packaging plant (28) is used, in which the feed opening (19) of each metering unit (6) is positioned in such height that even the largest meterable amount of a loose product (1) is always below the lower edge of the feed opening (19).

12. The process according to at least one of the preceding claims,
**characterized in**
**that** two adjacent seal-edge bags are formed as a unit (33), wherein the internal spaces thereof are air-tightly separated from each other, so that, after removal of one product portion, the other still remains air-tightly sealed.

13. A packaging plant (28) for the manufacture of three-edge seal-edge bags (32 or 33), which consists of at least one upper part (2), which is implemented with several upper housing sections (14), and a lower part (3), which is implemented with several lower housing sections (15), wherein
- the upper part (2) and the lower part (3) are arranged displaceably to each other and to the housing sections (14 and 15) thereof, and in that
- the upper part (2) is initially combinable with the lower part (3) such that the upper and lower housing sections (14 and 15) thereof form continuous but divisible internal spaces (8 and 9), and in that
- a metering unit (6) and a compacting piston (4) axial-displaceably arranged in its internal space (8) is associated to each upper housing section (2), whereas an axially displaceable fixing and squeezing piston (5) is also associated to each lower housing section (3), and in that
- in the initial position the packaging plant (28) the compacting piston (4) is situated above the feed openings (19) of the metering units (6), whereas said feed openings (19) are always arranged higher than the surface of a loosely metered product (34), and in that the actual positions of the fixing and squeezing pistons (5) in the lower housing sections (15) are each adaptable to the amount and degree of compaction of the treated product such that, following completion of compaction operation thereof, its level (26) is always in the vicinity of the separable connections (7) between the upper housing sections (14) and the lower housing sections (15), but is always completely located in the lower housing sections (15), and in that
- following suitable separation of the upper part (2) from the lower part (3), the lower housing sections (15), the openings (12) of which facing upwards, and especially being perpendicularly arranged, are coverable with an appropriate packaging material-portion (10), such that the central portion thereof covers the openings (12) of the lower housing sections (15), and in that the packaging material-portion (10) in the interstices (29), between the adjacent lower housing sections (15), is permanently connectable, in perpendicular and air-tight position, to perpendicular sealing edges (11) of double width by means of a suitable device, and in that
- following suitable removal of the sealing edge device, the lower housing sections (15) are downwardly directable by appx. 180 degree, such that the openings (12) thereof, along with the bottoms of the package sections (30), assume the lowermost position, and in that
- at this point, the lower housing sections (15) from the package sections (30), while the fixing and squeezing piston (5) is stationary, are completely removable to the top, thereby creating one respective air gap, which assures subsequent removal of the fixing and squeezing pistons (5) out of the package sections (30) without stirring up the product column (31), and in that
- after that, the package sections (30) are air-tightly and permanently sealable by forming a continuous upper sealing edge (18), and
- subsequently, the series of packages arranged one after another is divisible into single packages (32) or double packages (33).

## Revendications

1. Procédé de fabrication de sacs à bords scellés à trois bords (32 ou 33), dans lequel celui-ci peut être réalisé sur une installation d'emballage configurée de manière adéquate avec des éléments de commande, griffes, etc. correspondants,
**caractérisé en ce**
**que**
- une installation d'emballage (28) est utilisée, laquelle se compose d'au moins une partie supérieure (2), qui est équipée de plusieurs logements de partie supérieure (14), et d'une partie inférieure (3), qui est équipée de plusieurs logements de partie inférieure (15), dans lequel
- la partie supérieure (2) et la partie inférieure (3) sont à disposer de manière mobile l'une par rapport à l'autre et par rapport à leurs logements de partie (14 et 15), et que
- la partie supérieure (2) est d'abord à assembler à la partie inférieure (3) de sorte que leurs logements de partie supérieure et inférieure (14 et 15) doivent former des espaces internes continus mais séparables (8 et 9), et que
- un dispositif de dosage (6) et un piston de compression (4) disposé de manière mobile axialement dans son espace interne (8) sont à chaque fois à associer à chaque logement de partie supérieure (2), tandis qu'un piston de fixation et d'injection (5) mobile axialement est également à associer à chaque logement de partie inférieure (3), et que
- dans la position de départ de l'installation d'emballage (28), les pistons de compression (4) doivent se trouver au-dessus des ouvertures d'amenée (19) des dispositifs de dosage (6), tandis que ces ouvertures d'amenée (19) doivent toujours être disposées plus haut que la surface d'un produit dosé en vrac (34), et que les positions actuelles des pistons de fixation et d'injection (5) dans les logements de partie inférieure (15) sont à chaque fois à accorder sur la quantité et le degré de compression du produit traité de sorte que son niveau (26) doit toujours se trouver après son processus de compression terminé dans la région des connexions séparables (7) entre les logements de partie supérieure (14) et les logements de partie inférieure (15), mais toujours entièrement dans les logements de partie inférieure (15), et que
- après une séparation adéquate de la partie supérieure (2) de la partie inférieure (3), les logements de partie inférieure (15) orientés avec leurs ouvertures (12) vers le haut, notamment verticalement, sont à recouvrir d'une section de matériau d'emballage appropriée (10) de sorte que leur section centrale recouvre les ouvertures (12) des logements de partie inférieure (15), et que la section de matériau d'emballage (10) est à relier durablement dans les espaces intermédiaires (29) entre les logements de partie inférieure voisins (15), au moyen d'un dispositif approprié, de manière étanche à l'air et positionnée verticalement, à des bords scellés verticaux (11) d'une double largeur, et que
- après un retrait utile du dispositif à bords scellés, les logements de partie inférieure (15) doivent être orientés d'environ 180 degrés vers le bas de sorte que leurs ouvertures (12) avec les fonds des emballages partiels (30) adoptent la position la plus basse, et que
- les logements de partie inférieure (15) doivent désormais être retirés entièrement vers le haut des emballages partiels (30) avec les pistons de fixation et d'injection fixes (5), moyennant quoi une fente d'aération apparaît à chaque fois, laquelle doit garantir un retrait subséquent, ne perturbant pas la colonne de produit (31), des pistons de fixation et d'injection (5) des emballages partiels (30), et que
- les emballages partiels (30) sont ensuite à sceller de manière étanche à l'air et durable au moyen de la formation d'un bord scellé supérieur continu (18), et
- la série des emballages ainsi disposés les uns derrière les autres est ensuite à diviser en emballages individuels (32) ou emballages doubles (33).

2. Procédé selon la revendication 1,
**caractérisé en ce**
**que** le procédé entier pour la formation d'une colonne comprimée (H) d'un produit (1) qui est à réaliser au moyen du piston de compression (4) et du piston de fixation et d'injection (5) n'a lieu que dans le logement de partie inférieure (15), dans lequel le piston de compression (4) et le piston de fixation et d'injection (5) sont à déplacer au plus tard avant la formation de l'emballage partiel (30) de sorte que le niveau (26) de la colonne (H) avoisine l'ouverture (12).

3. Procédé selon une des revendications 1 à 2,
**caractérisé en ce**
**que** le changement respectif de la hauteur (H) de la colonne de produit comprimé (1) est à forcer au moyen d'une modification de la position du piston de fixation et d'injection (5) dans le logement de partie inférieure (15) telle que son niveau (26) doit toujours se situer à proximité de l'ouverture (12).

4. Procédé selon une des revendications 1 à 3,
**caractérisé en ce**
**que** le piston de compression (25) doit présenter des orifices de purge (25) qui sont à chaque fois à configurer de sorte que le produit (1) ne peut pas les passer pendant un processus de compression, mais l'air peut s'échapper.

5. Procédé selon au moins une des revendications précédentes,
**caractérisé en ce**
**que** le dispositif de dosage est à disposer à un angle (W) par rapport à l'axe longitudinal (16) tel qu'une portion entière d'un produit (1) peut à chaque fois être dosée dans l'espace formé à partir des espaces internes (8 et 9).

6. Procédé selon au moins une des revendications précédentes,
**caractérisé en ce**
**que** plusieurs emballages individuels (32), ou emballages doubles (33), ou leur mélange, peuvent être formés simultanément.

7. Procédé selon au moins une des revendications précédentes,
**caractérisé en ce**
**que** les logements de partie inférieure (15) sont à former à parois minces de sorte qu'après leur retrait des emballages partiels (30), une fente d'aération, par exemple de 2 mm de large, doit à chaque fois être formée.

8. Procédé selon au moins une des revendications précédentes,
**caractérisé en ce**
**que** les bords scellés (11 et 18) sont à former de toute manière et dans tout procédé.

9. Procédé selon au moins une des revendications précédentes,
**caractérisé en ce**
**que** le piston de compression (4) et le piston de fixation et d'injection (5) sont à enduire d'un matériau approprié.

10. Procédé selon au moins une des revendications précédentes,
**caractérisé en ce**
**qu**'une installation d'emballage (28) est utilisée, dans laquelle des pistons de compression (4) sont configurés de manière perméable à l'air, mais imperméable au produit, de sorte qu'une compression souhaitée d'un produit est obtenue.

11. Procédé selon au moins une des revendications précédentes,
**caractérisé en ce**
**qu**'une installation d'emballage (28) est utilisée, dans laquelle l'ouverture d'amenée (19) de chaque dispositif de dosage (6) est positionnée si haut que même la quantité maximale pouvant être dosée d'un produit en vrac (1) se situe toujours en dessous du bord inférieur de l'ouverture d'amenée (19).

12. Procédé selon au moins une des revendications précédentes,
**caractérisé en ce**
**que** deux sacs à bords scellés voisins sont configurés comme une unité (33), dans lequel leurs espaces internes sont séparés l'un de l'autre de manière étanche à l'air de sorte qu'après prélèvement d'une portion de produit, l'autre reste encore scellée de manière étanche à l'air.

13. Installation d'emballage (28) pour la fabrication de sacs à bords scellés à trois bords (32 ou 33), qui se compose d'au moins une partie supérieure (2), qui est équipée de plusieurs logements de partie supérieure (14), et d'une partie inférieure (3), qui est équipée de plusieurs logements de partie inférieure (15), dans laquelle
- la partie supérieure (2) et la partie inférieure (3) sont disposées de manière mobile l'une par rapport à l'autre et par rapport à leurs logements de partie (14 et 15), et que
- la partie supérieure (2) peut d'abord être assemblée à la partie inférieure (3) de sorte que leurs logements de partie supérieure et inférieure (14 et 15) forment des espaces internes continus mais séparables (8 et 9), et que
- un dispositif de dosage (6) et un piston de compression (4) disposé de manière mobile axialement dans son espace interne (8) sont à chaque fois associés à chaque logement de partie supérieure (2), tandis qu'un piston de fixation et d'injection (5) mobile axialement est également associé à chaque logement de partie inférieure (3), et que
- dans la position de départ de l'installation d'emballage (28), les pistons de compression (4) se trouvent au-dessus des ouvertures d'amenée (19) des dispositifs de dosage (6), tandis que ces ouvertures d'amenée (19) sont toujours disposées plus haut que la surface d'un produit dosé en vrac (34), et que les positions actuelles des pistons de fixation et d'injection (5) dans les logements de partie inférieure (15) peuvent à chaque fois être accordées sur la quantité et le degré de compression du produit traité de sorte que son niveau (26) se trouve toujours après son processus de compression terminé dans la région des connexions séparables (7) entre les logements de partie supérieure (14) et les logements de partie inférieure (15), mais toujours entièrement dans les logements de partie inférieure (15), et que
- après une séparation adéquate de la partie supérieure (2) de la partie inférieure (3), les logements de partie inférieure (15) orientés avec leurs ouvertures (12) vers le haut, notamment verticalement, peuvent être recouverts d'une section de matériau d'emballage appropriée (10) de sorte que leur section centrale recouvre les ouvertures (12) des logements de partie inférieure (15), et que la section de matériau d'emballage (10) peut être reliée durablement dans les espaces intermédiaires (29) entre les logements de partie inférieure voisins (15), au moyen d'un dispositif approprié, de manière étanche à l'air et positionnée verticalement, à des bords scellés verticaux (11) d'une double largeur, et que
- après un retrait utile du dispositif à bords scellés, les logements de partie inférieure (15) peuvent être orientés d'environ 180 degrés vers le bas de sorte que leurs ouvertures (12) avec les fonds des emballages partiels (30) adoptent la position la plus basse, et que
- les logements de partie inférieure (15) peuvent désormais être retirés entièrement vers le haut des emballages partiels (30) avec les pistons de fixation et d'injection fixes (5), moyennant quoi une fente d'aération apparaît à chaque fois, laquelle garantit un retrait subséquent, ne perturbant pas la colonne de produit (31), des pistons de fixation et d'injection (5) des emballages partiels (30), et que
- les emballages partiels (30) peuvent ensuite être scellés de manière étanche à l'air et durable au moyen de la formation d'un bord scellé supérieur continu (18), et
- la série des emballages ainsi disposés les uns derrière les autres peut ensuite être divisée en emballages individuels (32) ou emballages doubles (33).
